# EUROPÄISCHE PATENTSCHRIFT

(11) **EP 3 093 072 B1**
(45) Veröffentlichungstag und Bekanntmachung des Hinweises auf die Patenterteilung: **26.12.2018**
(21) Anmeldenummer: 16167116.9
(22) Anmeldetag: 26.04.2016
(51) Int. Cl.: B02C 18/00, B02C 18/22

(54) **VERFAHREN ZUM SICHERN VON IN VERSCHLIESSBAREN KASSETTEN VON AKTENVERNICHTERN ABGELEGTEN DOKUMENTEN GEGEN UNBERECHTIGTEN ZUGRIFF NEBST ANORDNUNG ZUR DURCHFÜHRUNG DES VERFAHRENS**
METHOD FOR SECURING DOCUMENTS STORED IN LOCKABLE CARTRIDGES OF DOCUMENT SHREDDERS AGAINST UNAUTHORIZED ACCESS AND DEVICE FOR CARRYING OUT THE METHOD
PROCEDE DE SECURISATION DE DOCUMENTS DEPOSES DANS DES CASSETTES DE DECHIQUETEUSES VERROUILLABLES CONTRE L'ACCES NON AUTORISE ET SYSTEME D'EXECUTION DU PROCEDE

(30) Priorität: 30.04.2015 DE 102015106798; 30.04.2015 DE 202015102219 U
(43) Veröffentlichungstag der Anmeldung: 16.11.2016
(73) Patentinhaber: Schwelling, Hermann, 88682 Salem (DE)
(72) Erfinder: Schwelling, Hermann, 88682 Salem (DE)
(74) Vertreter: Weickmann & Weickmann PartmbB

(56) Entgegenhaltungen:
- EP-A1- 2 857 102
- US-A1- 2010 032 505
- US-A1- 2014 263 773
- US-A1- 2015 083 031

## Beschreibung

Die Erfindung bezieht sich auf ein Verfahren zum Sichern von in verschließbaren Kassetten von Aktenvernichtern abgelegten Dokumenten gegen unberechtigten Zugriff sowie eine Anordnung zum Sichern von in Kassetten von Aktenvernichtern abgelegten Dokumenten.

Es sind Einrichtungen zur Vernichtung von Dokumenten in Form von Akten, CDs, DVDs usw. bekannt, bei denen die Dokumente zunächst in Kassetten gefüllt werden und dann in Abhängigkeit von der Füllmenge oder von einem vorgegebenen Zeitpunkt ihre Vernichtung, zum Beispiel durch Shreddern in einem Aktenvernichter, veranlasst wird.

Die nachfolgend beschriebene Erfindung ist Einrichtungen dieses Sachgebietes zuzuordnen, bei denen durch eine verriegelbare Kassette gewährleistet ist, dass vor und während der Vernichtung kein unberechtigter Dritter auf die Dokumente in der Kassette zugreifen kann.

Aktenvernichter mit einem elektromagnetischen Schloss zur Verriegelung der Kassette sind bereits bekannt. Hierbei ist dem Schloss ein Tastaturblock zugeordnet, über den ein bestimmter, fest vorgegebener Zahlencode einzugeben ist, um die Verriegelung auszulösen. Die Entriegelung ist durch Eingabe desselben Zahlencodes möglich. Ein konkretes Beispiel dafür sind die derzeit von der Firma Rexel (www.rexel.com) unter der Bezeichnung Auto+ 500X angebotenen Aktenvernichter, die über ein elektronisches Schloss mit 4-stelligem PIN-Code verfügen.

In WO 2003/070606 A1 ist eine Verfahrensweise zur sicheren Entsorgung von Dokumenten beschrieben. Hierbei werden Dokumente, die bei einer Firma anfallen, in Behältern gesammelt und gesichert. Die Behälter werden unter Überwachung in Transportcontainer umgefüllt, zu einer Entsorgungsfirma transportiert, dort entleert und einer Shredder- oder Verbrennungseinrichtung übergeben.

Zur Überwachung und Kontrolle der über den gesamten Transportweg hinweg benutzten Behälter dienen sogenannte TAG's an den Behältern sowie zugehörige Lesegeräte mit Datenspeichern. Als TAG eignen sich Magnetstreifen, Strichcode-Etiketten, geprägte oder magnetisierte Metall- oder Kunststoffplaketten, RFID-Transponder oder dergleichen Artikel.

In EP 2 574 573 B1 wird ergänzend dazu ausgeführt, dass es sich bei diesen TAGs um RFID-TAGs (Radio-Frequency-IDentification) handelt, einer Technologie zum automatischen und berührungslosen Identifizieren und Lokalisieren von Objekten mit Sender-Empfänger-Systemen.

Aus der EP 2 857 102 A1 ist ein Verfahren zum Sichern von in verschließbaren Kassetten von Aktenvernichtern abgelegten Dokumenten gegen unberechtigten Zugriff bekannt, das die folgenden Verfahrensschritte umfasst:
- Befüllen der Kassette mit Dokumenten,
- Auslösen einer mechanischen, elektronisch gesteuerten Kassettenverriegelung durch Aktivieren einer elektronischen Verriegelungssteuerung und
- Auslösen der Dokumentenvernichtung

Ein bisher noch unbefriedigend gelöstes Problem besteht bei dieser Verfahrensweise in der immer noch lückenhaften Sicherheit, da die PINs bzw. TAGs für die Sammelbehälter fest vorgegeben sind und ihre Geltungsdauer zeitlich nicht begrenzt ist. So ist nicht auszuschließen, dass im Laufe der Zeit die PINs bzw. TAGs unberechtigten Dritten zur Kenntnis gelangen und diese dann auf die Dokumente zugreifen können.

Von diesem Stand der Technik ausgehend liegt der Erfindung die Aufgabe zugrunde, ein Verfahren der vorbeschriebenen Art so weiter zu entwickeln, dass die genannten Mängel weitestgehend behoben sind. Des Weiteren ist eine zur Verfahrensdurchführung geeignete Anordnung anzugeben.

Gelöst wird die Aufgabe mit einem Verfahren der eingangs genannten Art, das folgende Verfahrensschritte umfasst:
- Befüllen der Kassette mit Dokumenten,
- Auslösen einer mechanischen, elektronisch gesteuerten Kassettenverriegelung durch aktivieren einer elektronischen Verriegelungssteuerung,
- Generieren eines elektronischen Schlüssels durch die Verriegelungssteuerung,
- Speichern des elektronischen Schlüssels in der Verriegelungssteuerung und auf einem temporär mit der Verriegelungssteuerung verbundenen transportablen Datenträger,
- Lösen des Datenträgers aus der Verbindung mit der Verriegelungssteuerung und Aufbewahren durch einen berechtigten Nutzer,
- Auslösen der Dokumentenvernichtung,
- Erfassung der vollständigen Dokumentenvernichtung und danach
- Löschen des elektronischen Schlüssels in der Verriegelungssteuerung.

Vorzugsweise wird die Kassette nach vollständiger Dokumentenvernichtung geöffnet. Das Öffnen der Kassette nach der vollständigen Dokumentenvernichtung erfolgt vorzugsweise selbsttätig, kann aber auch manuell vorgenommen werden.

In einer bevorzugten Ausgestaltung des erfindungsgemäßen Verfahrens erfolgt das Aktivieren der Verriegelungssteuerung selbsttätig bei Herstellung der Verbindung des mobilen Datenträgers mit der Verriegelungssteuerung bzw. mit dem Schreiben des Schlüssels auf den mobilen Datenträger.

Im Rahmen des Erfindungsgedankens liegt es, den elektronischen Schlüssel entweder vollständig neu zu generieren oder aus einem Vorrat an gespeicherten Schlüsseln mittels Zufallsgenerator auszuwählen.

Ist die Kassette bereits mit Dokumenten befüllt und verriegelt, kann diese nur durch den Inhaber des mobilen Datenträgers, welcher den aktuellen elektronischen Schlüssel enthält, wieder geöffnet werden, indem die Verbindung zwischen Verriegelungssteuerung und mobilem Datenträger wieder hergestellt, dabei der Schlüssel auf dem Datenträger mit dem in der Verriegelungssteuerung gespeicherten Schlüssel verglichen und bei Übereinstimmung die Öffnung der Kassette durch die Verriegelungssteuerung veranlasst wird.

Auf diese Weise ist es möglich, beispielsweise Störungen während der Dokumentenvernichtung zu beheben oder auch die Kassette weiter aufzufüllen. In jedem Fall ist ein Zugriff auf die eingelegten Dokumente nur mit dem aktuellen Schlüssel möglich.

Im Rahmen der Erfindung liegt es weiterhin, die Dokumentenvernichtung manuell oder über eine Zeitplansteuerung auszulösen.

Erfindungsgemäß wird nach jeder Dokumentenvernichtung, vorausgesetzt die Kassette wurde dabei vollständig geleert, der elektronische Schlüssel in der Verriegelungssteuerung gelöscht und bei erneuter Befüllung der Kassette ein neuer Schlüssel generiert, der dann sowohl in der Verriegelungssteuerung als auch auf einem nun benutzten mobilen Datenträger gespeichert wird. Sollte auf diesem Datenträger ein älterer Schlüssel noch gespeichert sein, wird dieser gelöscht bzw. überschrieben.

Die Aufgabe der Erfindung wird weiterhin gelöst mit einer Anordnung zum Sichern von in Kassetten von Aktenvernichtern abgelegten Dokumenten gegen unberechtigten Zugriff, umfassend:
- eine Kassette mit einer Dokumenteneinfüllöffnung, die mit einem elektromechanischen Verriegelungssystem versehen ist,
- eine Verriegelungssteuerung, ausgebildet zur elektronisch gesteuerten Verriegelung der Dokumenteneinfüllöffnung und zum gleichzeitigen Generieren eines elektronischen Schlüssels,
- Mittel zum Speichern des elektronischen Schlüssels in der Verriegelungssteuerung und auf einem transportablen, von der Verriegelungssteuerung trennbaren Datenträger,
- eine Einrichtung zum manuellen oder zeitgesteuerten Auslösen der Dokumentenvernichtung und zur Löschung des in der Verriegelungssteuerung gespeicherten elektronischen Schlüssels nach vollständiger Dokumentenvernichtung.

Als mobile Datenträger können USB-Sticks oder RFID-Transponder vorgesehen sein, wobei jeweils die Verriegelungssteuerung mit der entsprechenden Lese- und Schreibfunktion ausgestattet ist.

Unter dem Begriff "Dokumente" sind im Zusammenhang mit dieser Erfindung alle Formen von Trägern vertraulicher Informationen zu verstehen, zu deren Vernichtung der zugeordnete Aktenvernichter geeignet ist.

Vorzugsweise ist die Schaltungsanordnung der Verriegelungssteuerung mit elektronischen Bauelementen gebildet, wobei vorteilhaft wenigstens ein elektronisches Bauelement vorprogrammiert ist. Das vorprogrammierte elektronische Bauelement der Schaltungsanordnung enthält vorzugsweise eine Vielzahl elektronischer Schlüssel als Vorrat.

Die erfindungsgemäße Anordnung kann Bestandteil eines Aktenvernichters mit folgenden Merkmalen sein:
Aktenvernichter, welcher wenigstens ein Gehäuse, ein Schneidwerk, einen Motor und ein Getriebe zum Antreiben des Schneidwerkes, eine Steuerungseinheit mit einer Schneidwerksteuerung, eine Bedieneinheit und einen unter dem Schneidwerk angeordneten Auffangbehälter aufweist, wobei die Bedieneinheit wenigstens ein Tastelement zur Signaleingabe an die Schneidwerksteuerung umfasst, und wobei das Gehäuse eine verschließbare Öffnung zur Entnahme des Auffangbehälters besitzt sowie für ein automatisches Einführen von Dokumenten einen zum Schneidwerk hin führenden ersten Zuführkanal, und wobei für das automatische Einführen von Dokumenten an dem Gehäuse und ausgerichtet auf den ersten Zuführkanal wenigstens eine Kassette zur Aufnahme von einem Stapel Dokumente angeordnet ist, wobei die Kassette eine verschließbare Dokumenteneinfüllöffnung aufweist und der Kassette eine Anordnung zum Sichern der in der Kassette abgelegten Dokumente gegen unberechtigten Zugriff zugeordnet ist, dadurch gekennzeichnet, dass die Kassette mit einem elektromechanischen Verriegelungssystem für die Dokumenteneinfüllöffnung versehen ist, und der Aktenvernichter eine Verriegelungssteuerung aufweist, ausgebildet zur elektronisch gesteuerten Verriegelung der Dokumenteneinfüllöffnung und zum gleichzeitigen Generieren eines elektronischen Schlüssels, sowie Mittel zum Speichern des elektronischen Schlüssels in der Verriegelungssteuerung und auf einem transportablen, von der Verriegelungssteuerung trennbaren Datenträger und zudem eine Einrichtung zum manuellen oder zeitgesteuerten Auslösen der Dokumentenvernichtung und zur Löschung des in der Verriegelungssteuerung gespeicherten elektronischen Schlüssels nach vollständiger Dokumentenvernichtung.

Dabei kann das Gehäuse für das manuelle Einführen von Dokumenten einen weiteren zum Schneidwerk hinführenden zweiten Zuführkanal besitzen.

Bei nicht zu hohen Sicherheitsanforderungen kann erfindungsgemäß folgende Alternative zu dem Generieren des elektronischen Schlüssels durch die Verriegelungssteuerung verwirklicht werden:
Ein berechtigter Nutzer stellt einen unter seiner Aufbewahrungshoheit stehenden transportablen Datenträger zur Verfügung, auf welchem vorübergehend oder permanent bereits ein elektronischer Schlüssel gespeichert ist. Bei diesem transportablen Datenträger handelt es sich vorzugsweise um einen beschreibbaren oder einen nicht beschreibbaren RFID-Transponder. Wird der Datenträger drahtlos oder drahtgebunden mit der Verriegelungssteuerung verbunden, so kann diese den in dem Datenträger vorgespeicherten elektronischen Schlüssel auslesen und speichern. Ein Öffnen der Kassette vor oder während der Dokumentenvernichtung ist nur möglich, wenn der transportable Datenträger von dem berechtigten Nutzer erneut in eine drahtlose oder drahtgebundene Datenverbindung mit der Verriegelungssteuerung gebracht wurde. Diese liest dann den in dem Datenträger gespeicherten elektronischen Schlüssel erneut aus und vergleicht ihn mit dem in der Verriegelungssteuerung gespeicherten elektronischen Schlüssel. Stimmen beide überein, so entriegelt die Verriegelungssteuerung die Kassette für einen Zugriff auf deren Inhalt durch den berechtigten Nutzer.

Die Erfindung soll nachfolgend anhand eines Ausführungsbeispiels näher erläutert werden. In den zugehörigen Zeichnungen zeigen:
- Fig.1: einen Aktenvernichter mit erfindungsgemäßer Anordnung in einer Perspektivansicht;
- Fig.2: den Aktenvernichter nach Fig. 1 mit geöffneter Kassette;
- Fig.3: eine schematische Darstellung des Zusammenwirkens der Baugruppen/Baueinheiten des Aktenvernichters nach Fig. 1;
- Fig.4: den Ablauf der Kassettenverriegelung bei Anwendung eines USB-Sticks als mobiler Datenträger für den elektronischen Schlüssel; und
- Fig.5: den Ablauf der Kassettenverriegelung bei Anwendung eines RFID-Transponders als mobiler Datenträger für den elektronischen Schlüssel.

In den Fig. 1 und 2 ist in Perspektive ein Aktenvernichter 1 mit einer automatischen Dokumentenzuführung, welcher zudem mit einer Anordnung zum Sichern von in einer Kassette 4 abgelegten Dokumenten gegen unberechtigten Zugriff ausgestattet ist, schematisch gezeigt.

Dieser Aktenvernichter 1 weist wenigstens ein Gehäuse 2, ein Schneidwerk 6, einen Motor 7 und ein Getriebe 8 zum Antreiben des Schneidwerkes 6, eine Steuerungseinheit 9 mit einer Schneidwerksteuerung 9a, eine Bedieneinheit 3 und einen unter dem Schneidwerk 6 angeordneten Auffangbehälter 10 auf.

Seine Bedieneinheit 3 umfasst wenigstens ein Tastelement zur Signaleingabe an die Schneidwerksteuerung 9a. Das Gehäuse 2 besitzt eine verschließbare Öffnung zur Entnahme des Auffangbehälters 10 sowie für ein automatisches Einführen von Dokumenten einen zum Schneidwerk 6 hin führenden ersten Zuführkanal 11. Für das automatische Einführen von Dokumenten ist an dem Gehäuse 2 und ausgerichtet auf den ersten Zuführkanal 11 wenigstens eine Kassette 4 zur Aufnahme von einem Stapel Dokumente angeordnet. Für das manuelle Einführen von Dokumenten ist ein weiterer zum Schneidwerk 6 hinführender zweiter Zuführkanal 12 vorgesehen.

Die Kassette 4 weist eine verschließbare Dokumenteneinfüllöffnung auf; und der Kassette 4 ist eine Anordnung zum Sichern der in der Kassette 4 abgelegten Dokumente gegen unberechtigten Zugriff zugeordnet.

Die Fig. 3 zeigt in einem schematischen Blockschaltbild das Zusammenwirken der Baugruppen/Baueinheiten des Aktenvernichters mit der erfindungsgemäßen Anordnung.

Gemäß Fig. 4, dem exemplarischen Fall der Anwendung eines USB-Sticks als mobiler Datenträger für den erfindungsgemäß erzeugten elektronischen Schlüssel, wird nach dem "Start" die Verriegelungssteuerung 13 aktiviert und fortlaufend der Zustand der Kassette im Hinblick auf "offen" oder "geschlossen" kontrolliert, etwa mithilfe einer Lichtschranke/Sensor 14 am Kassettendeckel 4a.

Nach z.B. manuellem Schließen des Kassettendeckels 4a erfolgt, vorzugsweise unabhängig davon, ob schon ein Befehl "Start" gegeben wurde oder nicht, eine Kontrolle auf "Papier in der Kassette 4 vorhanden" oder "Papier in der Kassette nicht vorhanden", beispielsweise mithilfe einer Lichtschranke 14 in der Kassette 4. Ist die erstere Bedingung erfüllt und ein USB-Stick 16 mit der Verriegelungssteuerung 13/5 verbunden und auch von der Verriegelungssteuerung 13 erkannt, wird die Magnetverriegelung auf "unlock" geprüft und unter dieser Bedingung in der Verriegelungssteuerung 13 ein elektronischer Schlüssel generiert, der in der Verriegelungssteuerung per EEPROM als Master-Key sowie auf dem USB-Stick 16 gespeichert wird. Zugleich oder, je nach Ausgestaltung der Erfindung, nach Entfernung des USB-Sticks 16 bzw. Trennung der Verbindung zwischen USB-Stick 16 und Verriegelungssteuerung 13/5 erfolgt die Verriegelung des Kassettendeckels 4a, beispielweise durch Betätigung eines Magnetschalters 15.

Der Master-Key ist je nach Ausgestaltung der Erfindung entweder ein völlig neu generierter Schlüssel oder ein aus einem gespeicherten Vorrat von beispielhaft 65.000 Schlüsseln durch Zufallsgenerator ausgewählter Schlüssel. Der Vernichtungsvorgang kann je nach Verknüpfung der Verriegelungssteuerung 13 mit der Hard- und Software des Aktenvernichters sofort automatisch starten, automatisch mit Zeitverzögerung starten oder über eine Starttaste manuell ausgelöst werden.

Ist vor dem Start oder vor Ende des Vernichtungsvorgangs ein Zugriff auf die Dokumente in der Kassette 4 nötig, wird die Verriegelung gelöst, sobald der USB-Stick 16, welcher den aktuellen elektronischen Schlüssel enthält, mit der Verriegelungssteuerung 13 verbunden, der Schlüssel vom USB-Stick 16 gelesen und die Übereinstimmung mit dem Master-Key festgestellt wurde. Das kann etwa erforderlich sein zur Behebung von Störungen oder um die Kassette 4 nachzufüllen.

Wird nach erfolgter Dokumentenvernichtung durch die Lichtschranke 14 in der Kassette 4 erkannt, dass nun die Bedingung "Papier in der Kassette 4 nicht vorhanden" gegeben ist, wird vorzugsweise die Verrieglung auch ohne Eingriff eines Bedieners bzw. ohne Erkennen eines auf dem USB-Sticks 16 gespeicherten Schlüssels selbständig geöffnet, da die Gefahr eines Zugriffs auf die, insbesondere vertraulichen, Dokumente nicht mehr besteht.

Für den Fall, dass bei einer Störung der USB-Stick 16 mit dem aktuellen Schlüssel zur Entriegelung nicht zur Verfügung steht, ist erfindungsgemäß die Möglichkeit der Öffnung der Kassette 4 mittels Verbindung der Verriegelungssteuerung 13 mit einem Masterstick oder einem Mastercode eine Störungsbehebung als Notfallmaßnahme vorgesehen.

Erfindungswesentlich ist, dass für jeden erneuten Vernichtungsvorgang, also erneutes Befüllen der Kassette 4 mit Dokumenten, auf demselben Aktenvernichter ein anderer Schlüssel generiert wird. Des Weiteren werden auf USB-Sticks 16 vorhandene ältere, bereits für eine Dokumentenvernichtung auf dem betreffenden Aktenvernichter benutzte Schlüssel - vorzugsweise ohne Nachfrage - überschrieben.

In Fig. 5 ist der Ablauf der Kassettenverriegelung bei Anwendung eines RFID-Transponders als mobiler Datenträger 16 für den elektronischen Schlüssel dargestellt. Dieser Ablauf unterscheidet sich von dem nach Fig.1 lediglich in der drahtlosen Kopplung des mobilen Datenträgers über Funkfrequenzen mit der Verriegelungssteuerung, während die Ankopplung per USB-Stick 16 sozusagen drahtgebunden erfolgt.

Vom Erfindungsgedanken eingeschlossen ist selbstverständlich auch die Verwendung weiterer Arten mobiler Datenträger und deren drahtgebundene oder drahtlose Kopplung mit der Verriegelungssteuerung 13 zwecks Speicherung eines von der Verriegelungssteuerung 13 generierten Schlüssels, wie beispielsweise Speicherung des Schlüssels auf Handy über USB-Schnittstelle, LAN, Bluetooth oder WLAN.

Erfindungswesentlich ist in allen Fällen, dass für jeden erneuten Vernichtungsvorgang ein anderer Schlüssel generiert wird.

Die angesprochene Kassette bzw. Kassetten für die Verwendung an Aktenvernichtern kann selbst eine sogenannte Autofeed-Einheit sein oder ist zumindest Bestandteil einer solchen Einheit, welche für das automatische Zuführen der in die Kassette eingelegten Dokumente zum Schneidwerk des Aktenvernichters hin ausgebildet ist. Die Kassetten 4 können für die Aufnahme von Dokumenten in Form von blattförmigem Material und/oder Material anderer Form ausgebildet sein.

Bei dem RFID-TAG im Sinne der Fig. 5 kann es sich alternativ um einen solchen RFID-TAG handeln, in welchem ein elektronischer Schlüssel vorübergehend oder permanent bereits vorgespeichert ist. Bei dieser alternativen Variante wird dann nicht für jeden erneuten Vernichtungsvorgang ein anderer Schlüssel generiert. Stattdessen hat der berechtigte Nutzer, in dessen Aufbewahrungshoheit sich der RFID-TAG befindet, die Möglichkeit, bei jedem erneuten Vernichtungsvorgang denselben auf dem RFID-TAG gespeicherten elektronischen Schlüssel zu verwenden. Letzterer wird bei jedem erneuten Vernichtungsvorgang durch die Verriegelungssteuerung 13 aus dem RFID-TAG ausgelesen und in ihr gespeichert. Dieser Auslesevorgang erfolgt drahtlos, wenn der RFID-TAG räumlich genügend nahe an die Verriegelungssteuerung 13 herangeführt wird. Da der elektronische Schlüssel bei dieser Variante für jeden erneuten Vernichtungsvorgang nicht stets neu generiert bzw. per Zufallsgenerator erzeugt wird, eignet sie sich nur für solche von in verschließbaren Kassetten von Aktenvernichtern abgelegten Dokumente, an deren Sicherung geringere Anforderungen gestellt werden.

### BEZUGSZEICHENLISTE

- 1: Aktenvernichter
- 2: Gehäuse
- 3: Bedieneinheit
- 4: Kassette
- 4a: Kassettendeckel
- 5: Anschlussbuchse
- 6: Schneidwerk
- 7: Motor
- 8: Getriebe
- 9: Steuerungseinheit
- 9a: Schneidwerksteuerung
- 10: Auffangbehälter
- 11: erster Zuführkanal
- 12: zweiter Zuführkanal
- 13: Verriegelungssteuerung
- 14: Lichtschranke/Sensor
- 15: Verriegelungssystem/Magnetschalter
- 16: Datenträger (mobil, abtrennbar)

## Patentansprüche

1. Verfahren zum Sichern von in verschließbaren Kassetten von Aktenvernichtern abgelegten Dokumenten gegen unberechtigten Zugriff, umfassend folgende Verfahrensschritte:
- Befüllen der Kassette mit Dokumenten,
- Auslösen einer mechanischen, elektronisch gesteuerten Kassettenverriegelung durch aktivieren einer elektronischen Verriegelungssteuerung,
- Generieren eines elektronischen Schlüssels durch die Verriegelungssteuerung,
- Speichern des elektronischen Schlüssels in der Verriegelungssteuerung und auf einem temporär mit der Verriegelungssteuerung verbundenen transportablen Datenträger,
- Lösen des Datenträgers aus der Verbindung mit der Verriegelungssteuerung und Aufbewahren durch einen berechtigten Nutzer,
- Auslösen der Dokumentenvernichtung,
- Erfassung der vollständigen Dokumentenvernichtung und danach
- Löschen des elektronischen Schlüssels für die aktuelle Kassettenverriegelung in der Verriegelungssteuerung.

2. Verfahren nach Anspruch 1, bei dem das Aktivieren der Verriegelungssteuerung selbsttätig bei Herstellung der Verbindung des mobilen Datenträgers mit der Verriegelungssteuerung erfolgt.

3. Verfahren nach Anspruch 1 oder 2, bei dem das Generieren des elektronischen Schlüssels durch Neuerstellung oder durch Zufallsauswahl aus einer Vielzahl von bevorrateten Schlüsseln erfolgt.

4. Verfahren nach einem der vorgenannten Ansprüche, bei dem eine bereits erfolgte Kassettenverriegelung bedarfsweise durch erneute Verbindung des mobilen Datenträgers mit der Verriegelungssteuerung aufgehoben wird.

5. Verfahren nach einem der vorgenannten Ansprüche, bei dem das Auslösen der Dokumentenvernichtung manuell oder zeitgesteuert erfolgt.

6. Verfahren nach einem der vorgenannten Ansprüche, bei dem für jede erneute Dokumentenvernichtung ein neuer Schlüssel generiert und sowohl in der Verriegelungssteuerung als auch auf einem mobilen Datenträger gespeichert wird.

7. Verfahren nach einem der vorgenannten Ansprüche, bei dem nach jeder vollständigen Dokumentenvernichtung durch die Verriegelungssteuerung das Öffnen der Kassette veranlasst wird.

8. Anordnung zum Sichern von in Kassetten von Aktenvernichtern abgelegten Dokumenten gegen unberechtigten Zugriff, umfassend:
- eine Kassette mit einer Dokumenteneinfüllöffnung, die mit einem elektromechanischen Verriegelungssystem versehen ist,
- eine Verriegelungssteuerung, ausgebildet zur elektronisch gesteuerten Verriegelung der Dokumenteneinfüllöffnung und zum gleichzeitigen Generieren eines elektronischen Schlüssels,
- Mittel zum Speichern des elektronischen Schlüssels in der Verriegelungssteuerung und auf einem transportablen, von der Verriegelungssteuerung trennbaren Datenträger,
- eine Einrichtung zum manuellen oder zeitgesteuerten Auslösen der Dokumentenvernichtung und zur Löschung des in der Verriegelungssteuerung gespeicherten elektronischen Schlüssels nach vollständiger Dokumentenvernichtung.

9. Anordnung nach Anspruch 8, bei der als mobiler Datenträger ein USB-Stick oder ein RFID-Transponder vorgesehen ist.

10. Anordnung nach Anspruch 8 oder 9, bei der die Verriegelungssteuerung Mittel in Form von wenigstens einer Schaltungsanordnung umfasst, die derart ausgebildet ist, dass das Aktivieren der Verriegelungssteuerung selbsttätig bei Herstellung der Verbindung des mobilen Datenträgers mit der Verriegelungssteuerung erfolgt.

11. Anordnung nach einem der Ansprüche 8-10, bei der die Verriegelungssteuerung Mittel in Form von wenigstens einer Schaltungsanordnung umfasst, die derart ausgebildet ist, dass das Generieren des elektronischen Schlüssels durch Neuerstellung oder durch Zufallsauswahl aus einer Vielzahl von bevorrateten Schlüsseln erfolgt.

12. Anordnung nach einem der Ansprüche 8-11, bei der die Verriegelungssteuerung Mittel in Form von wenigstens einer Schaltungsanordnung umfasst, die derart ausgebildet ist, dass eine bereits erfolgte Kassettenverriegelung bedarfsweise durch erneute Verbindung des mobilen Datenträgers, welcher den aktuellen Schlüssel enthält, mit der Verriegelungssteuerung aufgehoben wird.

13. Anordnung nach einem der Ansprüche 8-12, bei der die Verriegelungssteuerung Mittel in Form von wenigstens einer Schaltungsanordnung umfasst, die derart ausgebildet ist, dass das Auslösen der Dokumentenvernichtung manuell oder zeitgesteuert erfolgt.

14. Anordnung nach einem der Ansprüche 8-13, bei der die Verriegelungssteuerung Mittel in Form von wenigstens einer Schaltungsanordnung umfasst, die derart ausgebildet ist, dass für jede erneute Dokumentenvernichtung ein neuer Schlüssel generiert und sowohl in der Verriegelungssteuerung als auch auf einem mobilen Datenträger gespeichert wird.

15. Anordnung nach einem der Ansprüche 8-14, bei der die Verriegelungssteuerung Mittel in Form von wenigstens einer Schaltungsanordnung umfasst, die derart ausgebildet ist, dass nach jeder vollständigen Dokumentenvernichtung durch die Verriegelungssteuerung das Öffnen der Kassette veranlasst wird.

16. Verfahren zum Sichern von in verschließbaren Kassetten von Aktenvernichtern abgelegten Dokumenten gegen unberechtigten Zugriff, umfassend folgende Verfahrensschritte:
- Befüllen der Kassette mit Dokumenten,
- Auslösen einer mechanischen, elektronisch gesteuerten Kassettenverriegelung durch aktivieren einer elektronischen Verriegelungssteuerung,
- Lesen eines elektronischen Schlüssels durch die Verriegelungssteuerung aus einem transportablen Datenträger eines berechtigten Nutzers,
- Speichern des elektronischen Schlüssels in der Verriegelungssteuerung,
- Auslösen der Dokumentenvernichtung,
- Erfassung der vollständigen Dokumentenvernichtung und danach
- Löschen des elektronischen Schlüssels für die aktuelle Kassettenverriegelung in der Verriegelungssteuerung.

17. Anordnung zum Sichern von in Kassetten von Aktenvernichtern abgelegten Dokumenten gegen unberechtigten Zugriff, umfassend:
- eine Kassette mit einer Dokumenteneinfüllöffnung, die mit einem elektromechanischen Verriegelungssystem versehen ist,
- eine Verriegelungssteuerung, ausgebildet zur elektronisch gesteuerten Verriegelung der Dokumenteneinfüllöffnung,
- Mittel zum Lesen eines elektronischen Schlüssels durch die Verriegelungssteuerung aus einem transportablen Datenträger eines berechtigten Nutzers,
- Mittel zum Speichern des elektronischen Schlüssels in der Verriegelungssteuerung,
- eine Einrichtung zum manuellen oder zeitgesteuerten Auslösen der Dokumentenvernichtung und zur Löschung des in der Verriegelungssteuerung gespeicherten elektronischen Schlüssels nach vollständiger Dokumentenvernichtung.

## Claims

1. Method for securing documents placed in lockable cassettes of document shredders against unauthorised access, comprising the following method steps:
- filling the cassette with documents,
- triggering a mechanical, electronically controlled cassette lock by activating an electronic lock controller,
- generating an electronic key by means of the lock controller,
- storing the electronic key in the lock controller and on a portable data carrier temporarily connected to the lock controller,
- disconnecting the data carrier from the connection to the lock controller and storing it by an authorised user,
- triggering the document shredding process,
- detecting the completed document shredding process and then
- deleting the electronic key for the current cassette lock in the lock controller.

2. Method as claimed in claim 1, whereby the lock controller is activated automatically when the connection of the portable data carrier to the lock controller is established.

3. Method as claimed in claim 1 or 2, whereby the electronic key is generated by resetting or by random selection from a plurality of stored keys.

4. Method as claimed in one of the preceding claims, whereby a cassette lock that has already been set up is released as and when necessary by reconnecting the portable data carrier to the lock controller.

5. Method as claimed in one of the preceding claims, whereby the document shredding process is triggered manually or on a time-controlled basis.

6. Method as claimed in one of the preceding claims, whereby for every new document shredding process, a new key is generated and stored both in the lock controller and on a portable data carrier.

7. Method as claimed in one of the preceding claims, whereby after every completed document shredding process, opening of the cassette is prompted by the lock controller.

8. System for securing documents placed in cassettes of document shredders against unauthorised access, comprising:
- a cassette having a document filling opening which is provided with an electro-mechanical lock system,
- a lock controller designed to lock the document filling opening on an electronically controlled basis and to simultaneously generate an electronic key,
- means for storing the electronic key in the lock controller and on a portable data carrier that can be separated from the lock controller,
- a device for triggering the document shredding process manually or on a time-controlled basis and for deleting the electronic key stored in the lock controller after the document shredding process is completed.

9. System as claimed in claim 8, wherein a USB stick or an RFID transponder is provided as the portable data carrier.

10. System as claimed in claim 8 or 9, wherein the lock controller comprises means in the form of at least one circuit arrangement which is configured such that the lock controller is activated automatically when the connection of the portable data carrier to the lock controller is established.

11. System as claimed in one of claims 8-10, wherein the lock controller comprises means in the form of at least one circuit arrangement which is configured such that the electronic key is generated by resetting or by random selection from a plurality of stored keys.

12. System as claimed in one of claims 8-11, wherein the lock controller comprises means in the form of at least one circuit arrangement which is configured such that a cassette lock that has already been set up is released as and when necessary by reconnecting the portable data carrier containing the current key to the lock controller.

13. System as claimed in one of claims 8-12, wherein the lock controller comprises means in the form of at least one circuit arrangement which is configured such that the document shredding process is triggered manually or on a time-controlled basis.

14. System as claimed in one of claims 8-13, wherein the lock controller comprises means in the form of at least one circuit arrangement which is configured such that for every new document shredding process, a new key is generated and stored both in the lock controller and on a portable data carrier.

15. System as claimed in one of claims 8-14, wherein the lock controller comprises means in the form of at least one circuit arrangement which is configured such that after every completed document shredding process, opening of the cassette is prompted by the lock controller.

16. Method for securing documents placed in lockable cassettes of document shredders against unauthorised access, comprising the following method steps:
- filling the cassette with documents,
- triggering a mechanical, electronically controlled cassette lock by activating an electronic lock controller,
- reading an electronic key from a portable data carrier of an authorised user by means of the lock controller,
- storing the electronic key in the lock controller,
- triggering the document shredding process,
- detecting the completed document shredding process and then
- deleting the electronic key for the current cassette lock in the lock controller.

17. System for securing documents placed in cassettes of document shredders against unauthorised access, comprising:
- a cassette having a document filling opening which is provided with an electro-mechanical lock system,
- a lock controller designed to lock the document filling opening on an electronically controlled basis,
- means for reading an electronic key from a portable data carrier of an authorised user by means of the lock controller,
- means for storing the electronic key in the lock controller,
- a device for triggering the document shredding process manually or on a time-controlled basis and for deleting the electronic key stored in the lock controller after the document shredding process is completed.

## Revendications

1. Procédé pour protéger des documents stockés dans des cassettes verrouillables de destructeurs de documents contre un accès non autorisé, comprenant les étapes de procédé suivantes :
- remplissage de la cassette avec des documents,
- déclenchement d'un verrouillage mécanique à commande électronique de la cassette par activation d'une commande de verrouillage électronique,
- génération d'une clé électronique par la commande de verrouillage,
- enregistrement de la clé électronique dans la commande de verrouillage et sur un support de données transportable relié temporairement à la commande de verrouillage,
- libération du support de données de la liaison avec la commande de verrouillage et conservation par un utilisateur autorisé,
- déclenchement de la destruction des documents,
- détection de la destruction complète des documents et ensuite
- suppression de la clé électronique pour le verrouillage de cassette actuel dans la commande de verrouillage.

2. Procédé selon la revendication 1, dans laquelle la commande de verrouillage est activée automatiquement lors de la liaison du support de données mobile avec la commande de verrouillage.

3. Procédé selon la revendication 1 ou 2 dans lequel la clé électronique est générée par nouvelle création ou par sélection aléatoire parmi une pluralité de clés stockées.

4. Procédé selon l'une des revendications précédentes, dans lequel un verrouillage de cassette déjà effectué est annulé au besoin en reliant à nouveau le support de données mobile à la commande de verrouillage.

5. Procédé selon l'une des revendications précédentes, dans lequel la destruction des documents est déclenchée manuellement ou de manière commandée dans le temps.

6. Procédé selon l'une des revendications précédentes, dans lequel une nouvelle clé est générée pour chaque nouvelle destruction de documents et enregistrée à la fois dans la commande de verrouillage et sur un support de données mobile.

7. Procédé selon l'une des revendications précédentes, dans lequel l'ouverture de la cassette est déclenchée par la commande de verrouillage après chaque destruction complète des documents.

8. Agencement pour protéger des documents stockés dans des cassettes de destructeurs de documents contre un accès non autorisé, comprenant :
- une cassette comportant une ouverture de remplissage de documents qui est munie d'un système de verrouillage électromécanique,
- une commande de verrouillage conçue pour le verrouillage à commande électronique de l'ouverture de remplissage de documents et pour la génération simultanée d'une clé électronique,
- des moyens pour enregistrer la clé électronique dans la commande de verrouillage et sur un support de données transportable, séparable de la commande de verrouillage,
- un dispositif pour le déclenchement manuel ou commandé dans le temps de la destruction des documents et pour supprimer la clé électronique enregistrée dans la commande de verrouillage après destruction complète des documents.

9. Agencement selon la revendication 8, dans lequel une clé USB ou un transpondeur RFID est prévu(e) comme support de données mobile.

10. Agencement selon la revendication 8 ou 9, dans lequel la commande de verrouillage comprend des moyens sous la forme d'au moins un circuit qui est conçu de telle sorte que la commande de verrouillage est activée automatiquement lorsque le support de données mobile est relié à la commande de verrouillage.

11. Agencement selon l'une des revendications 8 à 10, dans lequel la commande de verrouillage comprend des moyens sous la forme d'au moins un circuit qui est conçu de telle sorte que la clé électronique est générée par nouvelle création ou par sélection aléatoire parmi une pluralité de clés stockées.

12. Agencement selon l'une des revendications 8 à 11, dans lequel la commande de verrouillage comprend des moyens sous la forme d'au moins un circuit qui est conçu de telle sorte qu'un verrouillage de cassette déjà effectué est annulé au besoin en reliant à nouveau le support de données mobile, qui contient la clé actuelle, à la commande de verrouillage.

13. Agencement selon l'une des revendications 8 à 12, dans lequel la commande de verrouillage comprend des moyens sous la forme d'au moins un circuit qui est conçu de telle sorte que la destruction des documents est déclenchée manuellement ou de manière commandée dans le temps.

14. Agencement selon l'une des revendications 8 à 13, dans lequel la commande de verrouillage comprend des moyens sous la forme d'au moins un circuit qui est conçu de telle sorte qu'une nouvelle clé est générée pour chaque nouvelle destruction de documents et enregistrée à la fois dans la commande de verrouillage et sur un support de données mobile.

15. Agencement selon l'une des revendications 8 à 14, dans lequel la commande de verrouillage comprend des moyens sous la forme d'au moins un circuit qui est conçu de telle sorte que l'ouverture de la cassette est déclenchée par la commande de verrouillage après chaque destruction complète des documents.

16. Procédé pour protéger des documents stockés dans des cassettes verrouillables de destructeurs de documents contre un accès non autorisé, comprenant les étapes de procédé suivantes :
- remplissage de la cassette avec des documents,
- déclenchement d'un verrouillage mécanique à commande électronique de la cassette par activation d'une commande de verrouillage électronique,
- lecture d'une clé électronique par la commande de verrouillage à partir d'un support de données transportable d'un utilisateur autorisé,
- enregistrement de la clé électronique dans la commande de verrouillage,
- déclenchement de la destruction des documents,
- détection de la destruction complète des documents et ensuite
- suppression de la clé électronique pour le verrouillage de cassette actuel dans la commande de verrouillage.

17. Agencement pour protéger des documents stockés dans des cassettes de destructeurs de documents contre un accès non autorisé, comprenant :
- une cassette comportant une ouverture de remplissage de documents qui est munie d'un système de verrouillage électromécanique,
- une commande de verrouillage conçue pour le verrouillage à commande électronique de l'ouverture de remplissage de documents,
- des moyens pour lire une clé électronique par la commande de verrouillage à partir d'un support de données transportable d'un utilisateur autorisé,
- des moyens pour enregistrer la clé électronique dans la commande de verrouillage,
- un dispositif pour le déclenchement manuel ou commandé dans le temps de la destruction des documents et pour supprimer la clé électronique enregistrée dans la commande de verrouillage après destruction complète des documents.
